# DEMANDE DE BREVET EUROPEEN

(11) **EP 0 328 845 A1**
(43) Date de publication de la demande: **23.08.1989**
(21) Numéro de dépôt: 88810097.1
(22) Date de dépôt: 18.02.1988
(51) Int. Cl.: G04F 8/00, G04C 3/00, G04C 3/14

(54) **Montre chronographe**

(71) Demandeur: Roventa-Henex SA, CH-2501 Bienne (CH)
(72) Inventeur: Spadini, Paolo, CH-1207 Genève (CH)
(74) Mandataire: Seehof, Michel

(57) **Abrégé**

La montre chronographe comporte un mouvement de montre électronique (1) pour l'affichage de l'heure, la minute et la seconde (2) et un mécanisme chronographe (9-13) autonome sous forme modulaire. Le mouvement de montre électronique et le module chronographe sont réalisés à l'aide des mêmes composants électroniques standards et de prix relativement bas. Le module chronographe est disposé soit à côté du mouvement de montre (1), soit en dessous de celui-ci. Ces mesures conduisent à une montre chronographe bon marché.

## Description

La présente invention concerne une montre chronographe électronique. Une telle montre permet, en plus de l'affichage normal de l'heure, de mesurer des temps habituellement compris entre des fractions de seconde et quelques heures. Ceci à l'aide d'un mécanisme de comptage du temps dérivé soit du train de rouage d'une montre mécanique ou électronique, soit à partir de moteurs pilotés par l'oscillateur et le circuit intégré d'une montre électronique. Dans les réalisations connues de ce type de montre, le mouvement de montre et le mécanisme chronographe sont construits l'un en fonction de l'autre et totalement imbriqués l'un dans l'autre, ce qui conduit à des réalisations onéreuses.

En conséquence, le but de la présente invention est de réaliser une montre chronographe électronique facile à fabriquer et bon marché. Pour atteindre ce but, la montre selon l'invention est réalisée comme décrit dans la revendication 1. Par le fait que le mécanisme de chronographe est totalement indépendant (éventuellement à l'exception de la source d'énergie) du mouvement de montre et qu'il est réalisé sous forme d'un module séparé, il peut être disposé et assemblé sans difficulté soit à côté, soit en dessous du mouvement de montre, ce qui facilite le montage. D'autre part, cette conception permet d'utiliser sans autre les mêmes composants électroniques standards et de prix particulièrement bas pour le mouvement de la montre et pour le module chronographe. La combinaison de ces mesures conduit à une montre chronographe bon marché.

L'invention va être décrite plus en détail ci-aprés, à l'aide d'un exemple d'exécution et du dessin dans lequel:
La figure 1 illustre le principe de base de l'invention, et
La figure 2 illustre un exemple d'un mécanisme de chronographe selon l'invention.

La figure 1 illustre une montre 15 selon l'invention, comportant en son centre un mouvement de montre électronique 1 avec des aiguilles d'heure, minute et seconde 2, une tige de mise à l'heure 3 et une source d'énergie 4. Les périphéries du mouvement 1 et de la montre 15 déterminent entre elles un anneau 6 extérieur au mouvement qui est utilisé pour y loger un mécanisme de chronographe autonome sous forme de module alimenté par une source d'énergie 5 propre à ce mécanisme. Cependant, le mécanisme de chronographe ne nécessite pas obligatoirement une propre source d'énergie et il peut aussi être alimenté par la source d'énergie 4 du mouvement de montre 1. D'autre part, il n'est pas obligatoire de loger le module chronographe dans l'anneau 6, ce module pouvant aussi être disposé p. ex. sous le mouvement 1. La figure 1 montre encore des boutons-poussoirs 7 et 8 pour la commande de l'enclenchement, l'arrêt et la remise à zéro du chronographe.

La figure 2 montre un mécanisme chronographe autonome sous forme de module selon l'invention. Dans l'exemple illustré, et dans un but de simplification, le chronographe ne comporte qu'un seul compteur (13). Le module comprend un résonateur à quartz 9, un circuit intégré 10 et un moteur 11 entraînant un rouage 12 aboutissant à un affichage analogique à aiguille 13. Une source d'énergie 14 assure une alimentation indépendante du module chronographe. On reconnaît les organes 7 et 8 de commande des fonctions du chronographe.

Un chronographe avec au moins deux affichages peut être réalisé soit à l'aide d'au moins deux moteurs 11, soit à l'aide d'éléments mécaniques respectifs tels qu'engrenages ou cames et leviers à partir du rouage 12 du premier affichage 13.

Comme variante, il est possible d'afficher au moins une partie des temps chronométrés par voie digitale. Dans ce cas, il est prévu au moins un affichage digital commandé de manière en soi connue par le circuit intégré 10 du module chronographe. Un tel affichage digital peut aussi être utilisé hors des fonctions chronographe pour afficher d'autres valeurs, p.ex. l'indication de la date.

## Revendications

1. Montre chronographe électronique avec un mouvement de montre électronique habituel (1) pour l'affichage de l'heure, la minute et la seconde (2) et un mécanisme chronographe (9-13) autonome sous forme modulaire, caractérisée en ce que le mécanisme chronographe est sous forme d'un module entièrement indépendant du mouvement de montre électronique (1) et disposé dans un espace annulaire (6) entourant le mouvement de montre (1).

2. Montre selon la revendication 1, caractérisée en ce que les bases de temps de la montre (1) et du chronographe (9-13) sont deux oscillateurs comprenant chacun un résonateur à quartz associé.

3. Montre selon l'un des revendications 1 ou 2, caractérisée en ce que le module chronographe (9-13) comporte au moins un affichage analogique (13) commandé par un moteur (11) entranant un train d'engrenage (12).

4. Montre selon la revendication 1, caractérisée en ce que le module chronographe (9-13) comporte au moins deux affichages analogiques réalisés soit à l'aide d'au moins deux moteurs (11) et d'au moins deux trains d'engrenage (12), soit à l'aide d'éléments mécaniques respectifs commandés à partir du rouage (12) d'un premier affichage (13).

5. Montre selon l'une des revendications 1 à 4, caractérisée en ce que le module chronographe (9-13) est équipé d'une propre source d'énergie (14).

6. Montre selon l'une des revendications 1 à 5, caractérisée en ce que le chronographe comporte au moins un affichage digital associé à au moins un affichage analogique et commandé par le circuit intégré (10) du module chronographe (9-13).

7. Montre selon la revendication 6, caractérisée en ce que l'affichage digital affiche des valeurs différentes de celles de la fonction chronographe.
